# EUROPÄISCHE PATENTSCHRIFT

(11) **EP 4 230 950 B1**
(45) Veröffentlichungstag und Bekanntmachung des Hinweises auf die Patenterteilung: **18.09.2024**
(21) Anmeldenummer: 23157449.2
(22) Anmeldetag: 20.02.2023
(51) Int. Cl.: F41A 3/22

(54) **VERSCHLUSS FÜR EIN GERADEZUG-REPETIERGEWEHR**
STRAIGHT-PULL REPEATING RIFLE CLOSURE
CULASSE POUR FUSIL À RÉPÉTITION

(30) Priorität: 22.02.2022 AT 501182022
(43) Veröffentlichungstag der Anmeldung: 23.08.2023
(73) Patentinhaber: HMS Präzisionstechnik GmbH, 5301 Eugendorf (AT)
(72) Erfinder: Strasser, Mathias, 5303 Thalgau (AT)
(74) Vertreter: Cunow, Gerda

(56) Entgegenhaltungen:
- EP-A1- 1 764 575
- EP-A2- 2 631 586
- DE-A1- 2 418 915

## Beschreibung

Die vorliegende Erfindung bezieht sich auf einen Verschluss für ein Geradezug-Repetiergewehr, welcher einen Verschlusskasten sowie eine darin geführte Sperrhülse aufweist sowie eine in dem Verschlusskasten geführte und mit der Sperrhülse einstückig verbundene Sperrstange, welche Sperrstange einen einem Patronenlager zugewandten Verschlusskopf mit einem Kammerstängel unter Zwischenschaltung eines Kettengliedes verbindet, wobei das Kettenglied an der Sperrstange und dem Kammerstängel gelenkig angelenkt ist und der Kammerstängel zwischen einer Öffnungs- und einer Schließposition des Verschlusses verschwenkbar ist und mit einer mit einem Schlagbolzen in Verbindung stehenden Schlagbolzenmutter wechselwirkt sowie weiterhin ein an einem von dem Kammerstängel abgewandten Ende des Verschlusses in eine Verschlusshülse einsetzbarer Verschlusskopf vorgesehen ist, sowie die Verwendung desselben.

Verschlüsse für Schusswaffen, insbesondere für Geradezug-Repetiergewehre sind in den unterschiedlichsten Ausgestaltungen bekannt, wobei es unabhängig von der Art der Ausgestaltung des Verschlusses oberste Priorität ist, einen Verschluss zur Verfügung zu stellen, bei welchem die Gefahr von Unfällen während des Schießens und/oder Ladens minimiert werden kann. Die größte Gefahr droht hierbei durch ein unbeabsichtigtes Öffnen des Verschlusses der Waffe während der Benutzung derselben, was durch die Ausgestaltung eines entsprechenden Verschlusses sowie das Vorsehen von Sicherheitselementen hintangehalten werden soll.

Für eine derartige Minimierung der Gefahren beschreibt die DE-A 2 418 915 einen Verschluss, bei welchem der Verschlusszylinder durch radial spreizbare Federringe in der Verschlusshülse in einem Verriegelungsrohr in axialer Richtung arretierbar bzw. festlegbar ist. Das Verriegelungsrohr ist hierbei in der Verschlusshülse mittels eines Gewindes um die Laufachse schwenkbar festgelegt und in dem Verriegelungsrohr ist zusätzlich in Richtung zu dem Gewehrschaft eine Ausnehmung ausgebildet, in welche der Kammergriff eingreift. Bei einem Verschwenken des Kammergriffs um die Laufachse wird hierbei das Verriegelungsrohr beim Schließen des Verschlusses wie eine Schraube eingedreht, so dass der Verschlusszylinder am Patronenboden in Anlage gelangt und verriegelt ist.

Eine weitere Ausbildung eines Verschlusses ist der EP-A 1 764 575 entnehmbar, bei welcher der Verschluss einerseits eine Einrichtung aufweist, mittels derer der Verschlussabstand des Verschlusskopfes zu dem Patronenlager selbständig verriegelbar ist und andererseits einen mit einer Sperrstange gekoppelten Kammerstängel aufweist, welcher Kammerstängel zwischen einer Offen- und Schließposition verschwenkbar ist und in seiner Schließposition so angeordnet ist, dass ein an der Schließstange festgelegtes Kettenglied durch den Kammerstängel in Schließposition gehalten ist und überdies so ausgebildet ist, dass ein durch die Verbindung des Kammerstängels mit dem Kettenglied ausgebildetes Gelenk am Ende der Schließbewegung des Kammerstängels in einer axialen Richtung um einem Abstand gegenüber der Achse der Schließstange versetzt angeordnet ist. Nachteilig an dieser Konstruktion ist, dass durch die versetzte Anordnung des Kettenglieds in Bezug auf die Längsachse der Schließstange die durch Kammerstängel und Kettenglied gebildete Gelenkverbindung durch einen Angriff einer Kraft in axialer Richtung des Verschlusses unbeabsichtigt den Kammerstängel und somit den Verschluss öffnen kann. Durch ein derartiges unbeabsichtigtes Öffnen des Kammerstängels während eines Schließvorgangs gehen von einer derartigen Konstruktion eminente Gefahren für den Benutzer aus, da ein unbeabsichtigtes Öffnen des Kammerstängels und somit des Gewehrverschlusses beispielsweise durch eine Fehlzündung bzw. Doppelzündung einer Patrone nicht nur zu einer mechanischen Beschädigung der Schusswaffe sondern insbesondere zu schweren Verletzungen des Benutzers führen kann.

Aus der EP 2 631 586 A2 ist bereits ein Verschluss für ein Geradezug-Repetiergewehr bekannt geworden, bei welchem das Kettenglied als gerades Kettenglied ausgebildet ist und in einer seitlichen Ausnehmung des Kammerstängels angelenkt ist. Durch eine derartige Konstruktion wird ermöglicht, dass ein unbeabsichtigtes Verschwenken des Kammerstängels während des Schießens weitgehend hintangehalten wird, allerdings sind für ein reibungsfreies Funktionieren dieses Verschlusses eine Mehrzahl von weiteren Elementen, wie federbelastete Keile, Rastnasen und insbesondere eine Mehrzahl von Federn erforderlich, die die Sperrstange in eine geschlossene Position beaufschlagen sollen, wodurch der Verschluss insgesamt kompliziert aufgebaut ist. Nachteilig bei einer derartigen Konstruktion ist, dass die Federn insgesamt zu schwach sind, um durch eine entsprechende Beaufschlagung in Richtung einer geschlossenen Position sicherstellen zu können, dass der Verschluss nicht unbeabsichtigt geöffnet wird und überdies durch das Vorsehen der Mehrzahl von Federn ein sehr komplizierter Aufbau des Verschlusses bewerkstelligt wird.

Schließlich ist aus der EP 3 054 260 B1 ein Verschluss für ein Geradezug-Repetiergewehr bekannt geworden, bei welchem die in einer Verschlusshülse geführte Sperrstange an ihrem einem Patronenlager zugewandten Verschlusskopf mit einem Kammerstängel unter Zwischenschaltung eines geraden Kettenglieds verbunden ist, wobei das Kettenglied an dem Kammerstängel mittels eines erstes Schwenklagers und mittels eines zweiten Schwenklagers an der Sperrstange angelenkt ist und wobei der Kammerstängel zwischen einer Öffnungs- und Schließposition um ein drittes Schwenklager verschwenkbar ist. Schließlich ist bei dieser Ausbildung ein den Kammerstängel wenigstens teilweise durchdringendes viertes Schwenklager vorgesehen sowie ein diesen umgreifendes Sperrglied, das in Anlage an dem im Inneren des Verschlusses angeordneten freien Ende der Sperrstange durch Verschwenken des Kammerstängels zwangsweise verschwenkbar angeordnet ist.

Nachteilig an all diesen Konstruktionen ist, dass sie exakt für ein einziges Kaliber eines Geradezug-Repetiergewehrs einsetzbar sind und dass zusätzlich noch Probleme in Bezug auf die Sicherheit des Geradezug-Repetiergewehrs, insbesondere in Bezug auf ein unbeabsichtigtes Öffnen desselben bzw. ein Zusammenbauen desselben in einer nicht korrekten Position auftreten können.

Die vorliegende Erfindung zielt nun darauf ab, einen Verschluss für ein Geradezug-Repetiergewehr bereitzustellen, der noch sicherer in Bezug auf ein unbeabsichtigtes Öffnen des Verschlusses durch den bei der Zündung der Treibladung auftretenden Gasdruck ist und überdies den Verschluss so zu adaptieren, dass er unmittelbar in verschiedenen Geradezug-Repetiergewehren, konventionellen Repetiergewehren und selbstladenden Gewehren, insbesondere Geradezug-Repetiergewehren, konventionellen Repetiergewehren und selbstladenden Gewehren mit unterschiedlichem Kaliber der Munition, zum Einsatz gelangen kann.

Zur Lösung dieser Aufgabe ist die Erfindung im Wesentlichen dadurch gekennzeichnet, dass die Sperrhülse und die Sperrstange als einteilige Sperrhülsenstange ausgebildet sind und dass eine die Sperrhülsenstange umgebende und das Kettenglied in Richtung zu seiner geschlossenen Position beaufschlagende Verriegelungsfeder vorgesehen ist. Indem der Verschluss so ausgebildet ist, dass die Sperrhülse und die Sperrstange als einteilige Sperrhülsenstange ausgebildet sind, wird eine höhere Steifigkeit der Sperrhülsenstange gegenüber der zweiteilig ausgebildeten Variante aus Sperrhülse und Sperrstange erreicht, was weiterhin zu einer höheren Präzision des Verschlusses führt. Indem weiterhin die Sperrhülsenstange von einer Verriegelungsfeder umgeben ist, welche das Kettenglied in Richtung zu seiner geschlossenen Position beaufschlägt, wird ein unbeabsichtigtes Öffnen eines Verschlusses weiter erschwert. Im Gegensatz zu herkömmlichen Varianten einer Sperrstange, an welcher eine Mehrzahl von kleinen, insbesondere schwachen Verriegelungsfedern angelenkt waren, ist die Ausbildung gemäß der vorliegenden Erfindung nicht nur konstruktiv bedeutend einfacher, sondern ermöglichst es überraschenderweise in dem geringen zur Verfügung stehenden Raum im Inneren einer Sperrhülse eine starke Feder anzuordnen, welche das Kettenglied so stark in Richtung zu seiner geschlossenen Position beaufschlägt, dass ein unbeabsichtigtes Öffnen des Verschlusses jedenfalls hintangehalten ist. Mit einer derartigen die Sperrhülsenstange umgebenden Schließfeder wird ein automatisches Verriegeln des Verschlusses in der Verschlusshülse bewirkt, insbesondere dann bewirkt, wenn die Verschlusshülse korrekt in dem Verschlusskasten angeordnet ist.

Gemäß einer Weiterbildung der Erfindung ist der Verschluss so ausgebildet, dass an der Sperrhülsenstange weiterhin ein, wenigstens einen Druckentlastungsschlitz aufweisendes Anschlagelement für die Verriegelungsfeder vorgesehen ist. Indem an der Sperrhülsenstange ein, wenigstens einen Druckentlastungsschlitz aufweisendes Anschlagelement für die Verriegelungsfeder vorgesehen ist, wird einerseits sichergestellt, dass die Verriegelungsfeder an der Sperrhülsenstange sicher in Position gehalten wird und andererseits gewährleistet, dass die beim Schuss auftretenden hohen Drücke im Inneren des Verschlusses sicher und zuverlässig abgeleitet werden können und nicht aufgrund von hohen aufgebauten Drücken ein unbeabsichtigtes Öffnen des Verschlusses bewirkt werden kann.

Gemäß einer Weiterbildung der Erfindung ist der Verschluss hier so ausgebildet, dass das Anschlagelement eine Mehrzahl von vorzugsweise drei Druckentlastungsschlitzen die als gleichmäßig voneinander beanstandete Abflachungen an dem Anschlagelement ausgebildet sind, aufweist. Dadurch, dass das Anschlagelement mit vorzugsweise drei Druckentlastungsschlitzen ausgebildet ist, welche Druckentlastungsschlitze gleichmäßig voneinander beabstandete Abflachungen an dem Anschlagelement ausbilden, ist einerseits sichergestellt, dass eine 100 %ig gleichmäßige Verteilung des Gewichts im Inneren des Verschlusses bereitgestellt wird und andererseits kann durch eine derartige Ausbildung des Anschlagelements neben einer sicheren Druckentlastung des Verschlusses dieses unmittelbar beispielsweise durch Werkzeuge ergriffen werden und in Position gehalten werden, was beispielsweise bei einem Zusammenbau bzw. Ersatz von Teilen vorteilhaft ist.

Gemäß einer Weiterbildung der Erfindung ist der Verschluss so ausgebildet, dass das Kettenglied sowohl mit dem Kammerstängel als auch mit der Sperrhülsenstange mittels einer Gelenkverbindung gelenkig verbunden ist, wodurch es durch Vorsehen des Schwenklagers, über welches das Kettenglied sowohl mit dem Kammerstängel als auch mit der Sperrhülsenstange verbunden ist, gelingt, eine weitere Vereinfachung der Konstruktion bereitzustellen und insbesondere gelingt es mit einem derartigen mit einem Schwenklager versehenen Kettenglied ein unbeabsichtigtes Öffnen oder Schließen des Verschlusses zu vermeiden.

Indem, wie dies einer Weiterbildung der Erfindung entspricht, der Verschluss so ausgebildet ist, dass in einer geschlossenen Position des Verschlusses eine Längsachse der Sperrhülsenstange mit einer durch Mittelpunkte einer gelenkigen Verbindung zwischen Kammerstängel und Sperrhülsenstange verlaufenden Achse einen Winkel von ≤ 0° einschließt, wird eine weitere Sicherheit gegenüber einem unbeabsichtigten Öffnen des Kammerstängels durch eine in axialer Richtung der Schusswaffe wirkenden Kraft mit Sicherheit hintangehalten. Dies insbesondere deshalb, da eine Mittellinie der Anlenkachse des Kettenglieds in einem derartigen Fall nicht exakt über der Längsachse der Schusswaffe zu liegen kommen kann, sondern über die Totpunktlage, welche exakt über der Längsachse der Schusswaffen liegen würde, hinaus verschwenkt wird und zwar insbesondere, um einen Winkel von ≤ 0° verschenkt wird. Durch dieses über eine Deckung der Achsen hinausgehende Verschwenken, d.h. über eine Totpunktlage hinaus, wird ein unbeabsichtigtes Öffnen des Verschlusses weiter erschwert und ist nur durch eine willentliche manuelle Betätigung des Kammerstängels erreichbar.

Gemäß einer Weiterbildung der Erfindung ist der Verschluss so ausgebildet, dass die Sperrhülsenstange mit aufgesetztem Verschlusskopf und mindestens zwei, vorzugsweise vier Klemmbacken mit einer die Sperrhülsenstange umgebenden Schließfeder in dem Verschlusskasten verriegelt ist. Durch eine derartige Ausbildung des Verschlusses wird eine höhere Stabilität des Gesamtsystems, insbesondere der Einheit Verschlusskasten und Sperrhülsenstange bereitgestellt. Wenn weiterhin die federbelasteten Klemmbacken mit einer gegenüber herkömmlichen Halterungen vergrößerten Breite bereitgestellt werden, wird gleichzeitig die Führungslänge zwischen dem Verschluss und dem Verschlusskopf vergrößert und nicht nur eine höhere Stabilität des Gesamtsystems sondern auch eine größere Präzision des Geradezug-Repetiergewehrs beim Schuss erreicht, da die Bewegungsmöglichkeiten der Sperrhülsenstange in dem Verschlusskasten minimiert bzw. weitestgehend unterbunden sind. Die vergrößerte Führungslänge erlaubt weiterhin die Verwendung eines breiteren Verriegelungshebels, was wiederum eine ungewollte Abscherung des Verschlusskopfes verhindert.

Gemäß einer Weiterbildung der Erfindung ist der Verschluss so ausgebildet, dass die Sperrhülsenstange einen Winkel mit einer Längsachse des Verschlusses von ≤ 4°, vorzugsweise einen Winkel im Bereich zwischen 3° und 4° einschließt. Indem die Sperrhülsenstange mit der Längsachse des Verschlusses einen Winkel von ≤ 4°, vorzugsweise im Bereich zwischen 3° und 4° einschießt, wird gewährleistet, dass ein Verschieben der Sperrhülsenstange nach hinten unterbunden werden kann und insbesondere wird durch eine derartige Ausbildung die Kraft, welche für ein unbeabsichtigtes Öffnen des Verschlusses erforderlich ist, noch weiter erhöht. Mit einer derartigen Ausbildung wird somit insbesondere erreicht, dass die federbelasteten Klemmbacken, welche die Sperrhülsenstange in dem Verschlusskasten halten, die Sperrhülsenstange im Inneren des Verschlusskastens um einen von 0° abweichenden Winkel in einem verriegelten Zustand geneigt halten und dadurch ein unbeabsichtigtes Öffnen des Verschlusses weiter hintanhalten. in diesem Zusammenhang ist festzuhalten, dass der Idealzustand, d.h. derjenige Zustand, indem ein unbeabsichtigtes Öffnen des Verschlusses mit Sicherheit hintangehalten wird, ein Winkel von 0°, den die Sperrhülsenstange mit der Längsachse des Verschlusses einschließt, wäre, was jedoch wiederum bewirken würde, dass für ein Öffnen des Kammerstängels unendlich große Kräfte erforderlich wären und somit ist in der Praxis ein Winkel zu wählen, der 0° so wenig wie möglich übersteigt und trotzdem eine ausreichende Sicherheit gegen ein unbeabsichtigtes Öffnen bietet. Lediglich der Ordnung halber wird festgehalten, dass beispielsweise im Stand der Technik ein Winkel von etwa 6° üblich war und die Fachwelt der Überzeugung war bzw. ist, dass eine weitere Verringerung des Winkels den Verschluss nicht handhabbar machen würde.

Gemäß einer Weiterbildung der Erfindung ist der Verschluss so ausgebildet, dass in dem Verschlusskasten mit der Sperrhülsenstange zusammenwirkend unterschiedliche Verschlussköpfe mit voneinander verschiedenen Kalibern anordenbar sind. Mit einer derartigen Ausbildung gelingt ein modularer Aufbau eines Geradezug-Repetiergewehrs, d.h. insbesondere gelingt es, ein und denselben Verschlusskasten an eine Mehrzahl von unterschiedlichen Kaliber anzupassen, indem die Sperrhülsenstange mit entsprechenden Verschlussköpfen unterschiedlicher Kaliber versehen wird. Es erübrigt sich festzuhalten, dass sämtliche weiteren Teile eines derartigen Geradezug-Repetiergewehrs so ausgebildet sind, dass sie genormte Gewinde, austauschbare Teile, wie beispielsweise einen Abzug, Rückstoßplatten, Magazinaufnahmen oder dgl. aufweisen, welche an das jeweilige zu verschießende Kaliber der Munition angepasst sein können. Aufgrund der speziellen Konstruktion des Verschlusses gemäß der Erfindung ist der Gesamtverschluss an eine Vielzahl von unterschiedlichen Kalibern anpassbar.

Indem der Verschlusskasten weiterhin mit einer federbelasteten Einschubsperre an seinem den Verschlusskopf aufnehmenden Ende versehen ist, wird gewährleistet, dass der Verschluss, insbesondere die Sperrhülsenstange nicht ohne zugehörigen Verschlusskopf in dem Verschlusskasten eingesetzt werden kann oder umgekehrt nur ein Verschlusskopf, der entsprechend mit der Sperrhülsenstange verbunden ist, in den Verschlusskasten eingesetzt wird. Die federbelastete Einschubsperre verhindert in einem derartigen Fall ein weiteres Einführen der Sperrhülsenstange bzw. verhindert überhaupt das Einsetzen des Verschlusskopfes alleine, so dass nur korrekt zusammengebaute Teile des Verschlusses eingesetzt werden können und somit ein weiterer Sicherheitsfaktor für ein Verhindern eines unbeabsichtigtes Betätigens bzw. Auslösens sowie eines fehlerhaften Zusammensetzens des Verschlusses bereitgestellt wird.

Ein Verschluss gemäß der vorliegenden Erfindung ist hierbei insbesondere zum Einsatz mit voneinander verschiedenen Munitionskalibern geeignet und kann daher anders als dies bei bekannten Geradezug-Repetiergewehren der Fall ist, lediglich durch Austauschen des Verschlusskopfs und des zugehörigen Laufs an eine Munition beliebigen Kalibers angepasst werden. Dadurch, dass sämtliche Teile des Verschlusses so ausgebildet sind, dass sie ohne gröberen Umbau mit denjenigen Teilen, deren Größe vom Kaliber der zu verschießenden Munition abhängt, wie beispielsweise der Durchmesser des Laufes, zusammengebaut werden können, gelingt es überraschenderweise einen für die vielfältigsten Einsatzzwecke geeigneten Verschluss für ein Geradezug-Repetiergewehr bereitzustellen. Bekanntermaßen gelingt es mit einem Geradezug-Repetiergewehr, eine Schussgeschwindigkeit bereitzustellen, die nahezu jener einer halbautomatischen Waffe entspricht, aber weiterhin gelingt es mit dem Verschluss gemäß der vorliegenden Erfindung, trotz dieser hohen möglichen Schussgeschwindigkeiten eine extrem hohe Sicherheit bereitzustellen, da der Verschluss gegen jegliches unbeabsichtigtes Öffnen mit einer Mehrzahl von Sicherheitselementen versehen und gesichert ist. Überraschenderweise konnte trotz des Vorsehens von einer Mehrzahl von Sicherheitselementen der Verschluss so ausgebildet und insbesondere verifiziert werden, dass er ohne größere Umbaumaßnahmen an verschiedenste Munitionskaliber anpassbar ist und mit Läufen, die zu den jeweiligen Munitionskalibern passen, versehen werden kann, wobei es anders als bei herkömmlichen Geradezug-Repetiergewehren möglich ist, ein und dasselbe Gewehr an die unterschiedlichsten Munitionskaliber und somit für die unterschiedlichsten Einsatzzwecke anzupassen.

Die Erfindung wird nachfolgend anhand von in der Zeichnung dargestellten Ausführungsbeispielen näher erläutert. In diesen zeigen:
Fig. 1 eine Ansicht des Verschlusses gemäß der Erfindung teilweise im Schnitt,
Fig. 2 eine Teilansicht eines Verschlusses von Fig. 1 in geschlossener Position,
Fig. 3 eine Teilansicht des Verschlusses analog zu Fig. 2 in geöffneter Position des Verschlusses,
Fig. 4 einen Schnitt durch den Endbereich der Sperrhülsenstange mit Verschlusskopf in verriegelter Position, sowie
Fig. 5 eine analoge Ansicht des Endbereichs der Sperrhülsenstange in entriegelter Position,
Fig. 6 eine Teilansicht eines vorderen Endbereichs des Verschlusses mit aufgesetztem Verschlusskopf und verriegelter Einschubsperre, und
Fig. 7 eine Detailansicht, die eine korrekte Positionierung von Verschlusshülse und Verschlusskopf zeigt.

In Fig. 1 ist eine Teilansicht des Verschlusses gemäß der Erfindung gezeigt, in welcher insbesondere Elemente wie der Verschlusskopf, ein Abzug und dgl., die für eine vereinfachte Darstellung der erfindungsgemäßen Ausbildung in erster Linie nicht wesentlich sind, nicht dargestellt sind.

In Fig. 1 ist mit 8 eine Verschlusshülse bezeichnet, in deren Inneren eine Sperrhülsenstange 9 geführt ist, deren von einem Lauf abgewandtes Ende mit einem Kammerstängel 4 unter Zwischenschaltung eines Kettenglieds 5 verbunden ist. Der Kammerstängel 4 ist hierbei zwischen einer Offen- und Schließposition verschwenkbar gelagert, wobei in Fig. 1 der entspannte Verschluss gezeigt ist. Der Kammerstängel 4 wirkt weiterhin mit einem Schlagbolzen 6 sowie einer Schlagbolzenmutter 7 zusammen. Der Kammerstängel 4 ist hierbei um einen Drehpunkt 19 verschwenkbar und aus der gezeigten Position in eine gespannte Position überführbar. Bei einem Spannen und somit Bewegen des Kammerstängels 4 in Richtung des Pfeils 17 folgt weiterhin eine Bewegung einer Laufrolle 20 entlang einer geneigten Fläche der Schlagbolzenmutter 7 sowie eine Zugbeanspruchung des Kettenglieds 5 und eine Auslenkung desselben aus der im Wesentlichen mit der Sperrhülsenstange 9 fluchtenden Position durch Verschwenkung über den Drehpunkt 21 zwischen Kettenglied 5 und Kammerstängel 4. Sowohl der Schlagbolzen 6 als auch das Kettenglied 5 sind hierbei mit der Sperrhülsenstange 9 gekoppelt, welche Sperrhülsenstange 9 einteilig ausgebildet ist, d.h. abweichend von Ausbildungen gemäß dem Stand der Technik, in welchem die Sperrhülsenstangen zweiteilig, nämlich als gesonderte Sperrstange und Sperrhülse ausgebildet sind, ist die Sperrhülsenstange 9 als ein einziges Teil ausgebildet, wobei auf jenem Teil der Sperrhülsenstange 9, die dem Kammerstängel 4 zugewandt ist, ein Haltelement 22 angeordnet ist. Eine Verriegelungsfeder 10 umgibt hierbei die Sperrhülsenstange 9 und ist in der in Fig. 1 dargestellten Position auf Druck beaufschlagt, indem die Verriegelungsfeder 10 an dem die Sperrhülsenstange wenigstens im Bereich des Endes der Feder 10 umgreifenden Halteelement 22, abgestützt ist und komprimiert wird. An dem vom Halteelement 22 abgewandten Ende der Verriegelungsfeder 10 ist diese an einem auf der Sperrhülsenstange 9 ausgebildeten Anschlagelement 12 in Anlage. Das Anschlagelement 12 ist hierbei so ausgebildet, dass es eine Mehrzahl von Abflachungen aufweist, welche als Druckentastungsschlitze 11 wirken. Die Druckentlastungsschlitze 11 verhindern, dass ein im Inneren des Verschlusses 1 aufgebauter Druck zu einer Fehlfunktion des Verschlusses 1 führt und verhindern den Aufbau eines übermäßig hohen Drucks im Inneren des Verschluss 1.

Im Inneren des länglich ausgebildeten und die Sperrhülsenstange umgreifenden Halteelements 22 ist weiterhin die Schlagbolzenfeder 28 geführt und gehalten.

Fig. 2 stellt hierbei den entspannten Zustand des Verschlusses 1 dar und es ist dieser Fig. 2 eindeutig zu entnehmen, dass das Kettenglied 5 derart angeordnet ist, dass seine Längsachse nicht 100 %ig über der Längsachse der Sperrhülsenstange 9 liegt, sondern mit dieser einen Winkel α von etwa 0,01° einschließt. Durch diesen geringen Winkel ist in der geschlossenen Position des Kammerstängels 4 das Kettenglied 5 so verschwenkt, dass es über die Totpunktlage, welche bei einem 100 %igem Fluchten der beiden Achsen erreicht wäre, verschwenkt ist, so dass ein Austreten des Kettenglieds 5 aus seiner Verriegelungsposition nur durch Aufwenden einer Kraft in Richtung des Pfeils 23 und insbesondere wenn diese Kraft auf den Drehpunkt zwischen Kammerstängel 4 und Kettenglied 5 wirkt, erfolgen kann.

In Fig. 3, welche die gespannte Position des Kammerstängels 4 und somit des Verschlusses 1 darstellt, ist einerseits ersichtlich, dass durch das Verschwenken des Kammerstängels 4 in der geöffneten Position das Kettenglied 5 über den Drehpunkt 21 aus seiner Totpunktlage gezogen wird und gleichzeitig die Rolle 20 des Kammerstängels 4 über die geneigte Fläche der Schlagbolzenmutter 7 gelaufen ist. Mit dieser Schwenkbewegung des Kammerstängels 4 wird der, in der Figur nicht ersichtliche, mit der Schlagbolzenmutter 7 wechselwirkende Schlagbolzen mit Druck beaufschlagt und gleichzeitig die in Fig. 3 nicht gezeigte Feder 10 der Sperrhülsenstange 9 mit Zug beaufschlagt. Wenn nun bei einer Bewegung des Kammerstängels 4 und somit des Verschlusses 1 ein unbeabsichtigtes Lösen des Schlagbolzens 6 geschieht, bevor die Bewegung in die Position der Fig. 2 vollständig ist, wird die durch den Schlagbolzen 6 freigesetzte Energie unmittelbar durch die Schlagbolzenmutter 7 auf die Rolle 20 übertragen und durch die spezielle konstruktive Ausgestaltung des Kammerstängels 4 die Schlagbolzenmutter 7 in die dafür vorgesehene Ausnehmung des Kammerstängels 4 eintreten und den Verschluss automatisch schließen. Durch dieses automatische Schließen des Verschlusses wird eine unbeabsichtigt freigesetzte Schlagenergie vollständig abgebaut und eine Zündung der Schusswaffe verhindert.

In Fig. 4 und 5, welche den Bereich des Verschlusses zeigen, der zum Patronenlager gerichtet ist, sind die Bezugszeichen soweit als möglich beibehalten und Fig. 4 zeigt den verriegelten Zustand der Sperrhülsenstange 9 in dem Verschlusskasten 2 und Fig. 5 den entriegelten Zustand der Sperrhülsenstange 9 in dem Verschlusskasten 2. In dem verriegelten Zustand der Sperrhülsenstange 9 wird die Sperrhülsenstange 9 durch wenigstens zwei Klemmbacken 14, insbesondere federbelastete Klemmbacken 14 gehalten, welche so in dem Verschlusskasten 2 angeordnet sind, dass sie radial um 4° aufgespreizt werden, wodurch die Sperrhülsenstange 9 im Inneren des Verschlusskastens durch die aufgespreizten Klemmbacken 14 gehalten ist. Durch diese Anordnung der Sperrhülsenstange 9 in dem Verschlusskasten 2 wird ein weiteres Sicherheitsmerkmal bereitgestellt, mit welchem ein unbeabsichtigtes Öffnen des Verschlusses verhindert werden kann. Die Klemmbacken 14 sind hierbei entsprechend unterschiedlich beaufschlagt. Fig. 4 ist weiterhin zu entnehmen, dass im verriegelten Zustand der Sperrhülsenstange 9 diese von den Klemmbacken 14 umgriffen wird und die Sperrhülsenstange 9 in Wechselwirkung mit einem Verschlusskopf 3 steht. Im entriegelten Zustand ist die Sperrhülsenstange 9 zurückgezogen aufgrund der in Fig. 1 bis 3 beschriebenen Verschwenkung des Kammerstängels 4 und der dadurch ausgeübten Zugwirkung auf die Sperrhülsenstange 9 über das Kettenglied 5 und die beiden Klemmbacken 14 sind in dieser Position nicht in Eingriff mit der Sperrhülsenstange 9 und diese ist somit nicht in der gespreizten Position im Inneren des Verschlusskastens 2 angeordnet, sondern ihre Längsachse fällt mit der Längsachse des Verschlusskastens 2 zusammen. Die Sperrhülsenstange 9 ist hierbei außer Eingriff mit dem Verschlusskopf 3.

In Fig. 6 ist ein weiteres Sicherheitsmerkmal des Verschlusses 1 gemäß der Erfindung dargestellt, gemäß welchem ein Einführen des Verschlusses 1 ohne Verschlusskopf 3 ebenso wie ein Einführen des Verschlusskopfs 3 in den Verschlusskasten 2 ohne korrekte Verbindung zur Sperrhülsenstange 9 verhindert wird. Dieses Sicherheitsmerkmal ist in diesem Zusammenhang eine federbelastete Einschubsperre 18, welche ein Einschieben der Sperrhülsenstange 9 ohne Verschlusskopf 3 bzw. das Einschieben des Verschlusskopfs 3 alleine in den Verschlusskasten 2 und somit eine Verbindung mit dem Patronenlager (nicht dargestellt) jedenfalls verhindert. Nur bei einer korrekten Positionierung und korrekten Verbindung des Verschlusskopfs 3 mit der Sperrhülsenstange 9 gelingt ein Einschieben dieser Elemente und ein Verriegeln derselben in den Verschlusskasten 2 mit Hilfe der Einschubsperre 18, deren Schließfeder mit 24 angedeutet ist.

In Fig. 7 ist eine Detailansicht gezeigt, die eine korrekte Positionierung von einer Verschlusshülse 8 mit dem Verschlusskopf 3 zeigt. Zu diesem Zweck weist einerseits die Sperrhülsenstange 9 einen dornförmigen Fortsatz auf, der exakt in eine entsprechende Öffnung des Verschlusskopfs 3 passt. Weiterhin ist an der Verschlusshülse 8 ein Führungsstift 25 vorgesehen, welcher in eine entsprechende Ausnehmung 26 des Verschlusskopfs 3 eingreifen kann, um eine exakte Positionierung der Verschlusshülse 8 in Bezug auf den Verschlusskopf 3 zu gewährleisten. Für eine Verriegelung der Verschlusshülse 8 mit dem Verschlusskopf 3 sind weiterhin Verriegelungselemente 27 am Verschlusskopf 3 vorgesehen.

Weiterhin kann der Verschluss des Geradezug-Repetiergewehrs sämtliche Sicherheitsmerkmale, welche Geradezug-Repetiergewehre aufweisen, zusätzlich aufweisen. So kann beispielsweise aufgrund der symmetrischen Ausbildung des gesamten Verschlusses, ein Verschlussfang sowohl rechts als auch links montiert werden und der Verschluss ohne Umbauen für Rechts- und Linkshänder geeignet eingesetzt werden.

## Patentansprüche

1. Verschluss (1) für ein Geradezug-Repetiergewehr, welcher einen Verschlusskasten (2) sowie eine darin geführte Sperrhülse aufweist sowie eine in dem Verschlusskasten (2) geführte und mit der Sperrhülse einstückig verbundene Sperrstange, welche Sperrstange einen einem Patronenlager zugewandten Verschlusskopf (3) mit einem Kammerstängel (4) unter Zwischenschaltung eines Kettengliedes (5) verbindet, wobei das Kettenglied (5) an der Sperrstange und dem Kammerstängel (4) gelenkig angelenkt ist und der Kammerstängel (4) zwischen einer Öffnungs- und einer Schließposition des Verschlusses (1) verschwenkbar ist und mit einer mit einem Schlagbolzen (6) in Verbindung stehenden Schlagbolzenmutter (7) wechselwirkt sowie weiterhin ein an einem von dem Kammerstängel (4) abgewandten Ende des Verschlusses (1) in eine Verschlusshülse (8) einsetzbarer Verschlusskopf (3) vorgesehen ist, **dadurch gekennzeichnet, dass** die Sperrhülse und die Sperrstange als einteilige Sperrhülsenstange (9) ausgebildet sind und dass eine die Sperrhülsenstange (9) umgebende und das Kettenglied (5) in Richtung zu seiner geschlossenen Position beaufschlagende Verriegelungsfeder (10) vorgesehen ist.

2. Verschluss (1) nach Anspruch 1, **dadurch gekennzeichnet, dass** an der Sperrhülsenstange (9) weiterhin ein wenigstens einen Druckentlastungsschlitz (11) aufweisendes Anschlagelement (12) für die Verriegelungsfeder (10) vorgesehen ist.

3. Verschluss (1) nach Anspruch 2, **dadurch gekennzeichnet, dass** das Anschlagelement (12) eine Mehrzahl von vorzugsweise drei Druckentlastungsschlitzen (11), die als gleichmäßig voneinander beanstandete Abflachungen an dem Anschlagelement (12) ausgebildet sind, aufweist.

4. Verschluss (1) nach Anspruch 1, 2 oder 3, **dadurch gekennzeichnet, dass** das Kettenglied (5) sowohl mit dem Kammerstängel (4) als auch mit der Sperrhülsenstange (9) mittels einer Gelenkverbindung (13) gelenkig verbunden ist.

5. Verschluss (1) nach einem der Ansprüche 1 bis 4, **dadurch gekennzeichnet, dass** in einer geschlossenen Position des Verschlusses (1) eine Längsachse der Sperrhülsenstange (9) mit einer durch Mittelpunkte einer gelenkigen Verbindung zwischen Kammerstängel (4) und Sperrhülsenstange (9) verlaufenden Achse einen Winkel von ≤ 0° einschließt.

6. Verschluss (1) nach einem der Ansprüche 1 bis 5, **dadurch gekennzeichnet, dass** die Sperrhülsenstange (9) mit aufgesetztem Verschlusskopf (3) und mindestens zwei, vorzugsweise vier Klemmbacken (14) mit einer diese umgebenden Schließfeder (15) in dem Verschlusskasten (2) verriegelt ist.

7. Verschluss (1) nach einem der Ansprüche 1 bis 6, **dadurch gekennzeichnet, dass** die Sperrhülsenstange (9) einen Winkel mit einer Längsachse (16) des Verschlusses von ≤ 4°, vorzugsweise zwischen 3° und 4° einschließt.

8. Verschluss (1) nach einem der Ansprüche 1 bis 7, **dadurch gekennzeichnet, dass** in der Verschlusshülse (8) mit der Sperrhülsenstange (9) zusammenwirkend unterschiedliche Verschlussköpfe (3) mit voneinander verschiedenen Kalibern anordenbar sind.

9. Verschluss (1) nach einem der Ansprüche 1 bis 8, **dadurch gekennzeichnet, dass** der Verschlusskasten (2) mit einer federbelasteten Einschubsperre (18) an seinem den Verschlusskopf (3) aufnehmenden Ende versehen ist.

10. Verwendung eines Verschlusses (1) für ein Geradezug-Repetiergewehr nach einem der Ansprüche 1 bis 9, in einem Geradezug-Repetiergewehr, das mit voneinander verschiedenen Munitionskalibern und Laufinnendurchmessern einsetzbar ist.

## Claims

1. Breech (1) for a straight-pull repeater, which comprises a breech box (2) and a locking sleeve guided therein as well as a locking bar guided in the breech box (2) and connected in one piece to the locking sleeve, which locking bar connects a bolt head (3) facing a cartridge chamber to a bolt handle (4) with the interposition of a chain link (5), wherein the chain link (5) is linked in an articulated manner to the locking bar and the bolt handle (4) and the bolt handle (4) can be swivelled between an open position and a closed position of the breech (1) and interacts with a firing pin nut (7) connected to a firing pin (6), and furthermore a bolt head (3) which can be inserted into a breech sleeve (8) at an end of the breech (1) facing away from the bolt handle (4) is provided, **characterised in that** the locking sleeve and the locking bar are constituted as a one-part locking sleeve-bar (9) and that a locking spring (10) surrounding the locking sleeve-bar (9) and pushing the chain link (5) in the direction of its closed position is provided.

2. Breech (1) according to claim 1, **characterised in that** a stop element (12) for the locking spring (10) comprising at least one pressure release slot (11) is also provided on the locking sleeve-bar (9).

3. Breech (1) according to claim 2, **characterised in that** the stop element (12) comprises a plurality of preferably three pressure release slots (11), which are constituted as flat areas on the stop element (12) which are spaced uniformly apart from one another.

4. Breech (1) according to claim 1, 2 or 3, **characterised in that** the chain link (5) is connected in an articulated manner both to the bolt handle (4) and also the locking sleeve-bar (9) by means of a hinged connection (13).

5. Breech (1) according to any one of claims 1 to 4, **characterised in that** in a closed position of the breech (1) a longitudinal axis of the locking sleeve-bar (9) encloses an angle of ≤ 0° with an axis running through centre points of an articulated connection between bolt handle (4) and locking sleeve-bar (9).

6. Breech (1) according to any one of claims 1 to 5, **characterised in that** the locking sleeve-bar (9) with the fitted bolt head (3) and at least two, preferably four clamping jaws (14) is locked with a closing spring (15) surrounding the latter in the breech box (2).

7. Breech (1) according to any one of claims 1 to 6, **characterised in that** the locking sleeve-bar (9) encloses an angle with a longitudinal axis (16) of the breech of ≤ 4°, preferably between 3° and 4°.

8. Breech (1) according to any one of claims 1 to 7, **characterised in that** different bolt heads (3) with different calibres from one another can be arranged in the breech sleeve (8) in cooperation with the locking sleeve-bar (9).

9. Breech (1) according to any one of claims 1 to 8, **characterised in that** the breech box (2) is provided with a spring-loaded push-in lock (18) at its end incorporating the bolt head (3).

10. Use of a breech (1) for a straight-pull repeater according to any one of claims 1 to 9, in a straight-pull repeater which can be used with ammunition calibres and barrel inner diameters different from one another.

## Revendications

1. Culasse (1) pour un fusil à répétition à mouvement rectiligne, qui présente un boîtier de culasse (2) ainsi qu'une douille de blocage guidée dans celui-ci, ainsi qu'une barre de blocage guidée dans le boîtier de culasse (2) et reliée d'un seul tenant à la douille de blocage, laquelle barre de blocage relie une tête de culasse (3) tournée vers une chambre à cartouche à une tige de chambre (4) avec entre les deux un élément de chaîne (5), dans lequel l'élément de chaîne (5) est articulé à la barre de blocage et à la tige de chambre (4) et la tige de chambre (4) est apte à pivoter entre une position d'ouverture et une position de fermeture de la culasse (1) et interagit avec un manchon de percuteur (7) relié à un percuteur (6) et il est en outre prévu une tête de culasse (3) apte à être insérée à une extrémité de la culasse (1) opposée à la tige de chambre (4) dans une douille de culasse (8), **caractérisée en ce que** la douille de blocage et la barre de blocage sont réalisées en tant que barre de douille de blocage d'une seule pièce et qu'il est prévu un ressort de verrouillage (10) entourant la barre de douille de blocage (9) et sollicitant l'élément de chaîne (5) en direction de sa position fermée.

2. Culasse (1) selon la revendication 1, **caractérisée en ce qu'**il est en outre prévu sur la barre de douille de blocage (9) un élément de butée (12) pour le ressort de verrouillage (10) comportant au moins une fente de détente (11).

3. Culasse (1) selon la revendication 2, **caractérisée en ce que** l'élément de butée (12) comporte une pluralité de fentes de détente (11), de préférence trois, qui sont réalisées en tant qu'aplatissements espacés régulièrement les uns des autres sur l'élément de butée (12).

4. Culasse (1) selon la revendication 1, 2 ou 3, **caractérisée en ce que** l'élément de chaîne (5) est relié de manière articulée au moyen d'une liaison articulée (13) à la fois à la tige de chambre (4) et à la barre de douille de blocage (9).

5. Culasse (1) selon l'une des revendications 1 à 4, **caractérisée en ce que** dans une position fermée de la culasse (1), un axe longitudinal de la barre de douille de blocage (9) définit avec un axe passant par des centres d'une liaison articulée entre la tige de chambre (4) et la barre de douille de blocage (9) un angle ≤ 0°.

6. Culasse (1) selon l'une des revendications 1 à 5, **caractérisée en ce que** la barre de douille de blocage (9) comprenant la tête de culasse (3) posée sur elle et au moins deux mâchoires de serrage (14), de préférence quatre, est verrouillée avec un ressort de fermeture (15) entourant celles-ci dans le boîtier de culasse (2).

7. Culasse (1) selon l'une des revendications 1 à 6, **caractérisée en ce que** la barre de douille de blocage (9) définit un angle avec un axe longitudinal (16) de la culasse ≤ 4°, de préférence entre 3° et 4°.

8. Culasse (1) selon l'une des revendications 1 à 7, **caractérisée en ce que** dans la douille de culasse (8) peuvent être disposées différentes têtes de culasse (3) de calibres différents qui coopèrent avec la barre de douille de blocage (9).

9. Culasse (1) selon l'une des revendications 1 à 8, **caractérisée en ce qu'**à son extrémité recevant la tête de culasse (3), le boîtier de culasse (2) est pourvu d'un élément de blocage d'insertion (18) contraint par ressort.

10. Utilisation d'une culasse (1) pour un fusil à répétition à mouvement rectiligne selon l'une des revendications 1 à 9 dans un fusil à répétition à mouvement rectiligne qui est apte à être employé avec différents calibres de munition et diamètres intérieurs de canon.
